# FASCICULE DE BREVET EUROPEEN

(11) **EP 0 092 462 B1**
(45) Date de publication et mention de la délivrance du brevet: **19.08.1987**
(21) Numéro de dépôt: 83400715.5
(22) Date de dépôt: 11.04.1983
(51) Int. Cl.: B21D 43/00, B21D 11/12

(54) **Dispositif de production et d'évacuation de pièces en fil, façonnées**
Herstellungs- und Transportvorrichtung von bearbeiteten Drahtstücken
Production and transporting apparatus for processed pieces of wire

(30) Priorité: 21.04.1982 FR 8206864
(43) Date de publication de la demande: 26.10.1983
(73) Titulaire: PROFER, 75008 Paris (FR)
(72) Inventeur: de Bentzmann, Bertrand Louis, F-47800 Roumagne (FR)
(74) Mandataire: Hasenrader, Hubert

## Description

La présente invention a pour objet un dispositif de production et d'évacuation de pièces en fil façonnées.

Plus précisément, l'invention concerne un dispositif du type qui comprend un bâti qui est alimenté en barres qui sont soumises à des moyens de façonnage montés sur ledit bâti qui repose sur le sol par des jambes de support délimitant sous ledit bâti un espace pour le passage d'un moyen d'évacuation sur lequel sont déchargées pour leur évacuation les pièces en fil après façonnage, ledit bâti comportant à l'avant une poutre sur laquelle est montée coulissante longitudinalement au moins une paire de chariots comportant des moyens de façonnage du fil.

Des dispositifs de ce type, connus notamment par le document FR-A-1 478 693, ne permettent pas la réalisation de pièces de toutes longueurs, ni la maîtrise de l'évacuation des pièces et leur tri en fonction de leur nature. Un tel problème n'est pas résolu non plus par le document FR-A-2 451 786 qui concerne un ensemble lourd et disparate de préparation d'armatures.

La présente invention a pour objet un dispositif compact réalisant automatiquement la mesure, la coupe et le façonnage de ce type de pièces longues. L'évacuation des pièces est intégrée au dispositif et différenciée afin de présenter des pièces terminées groupées suivant les besoins d'un ensemble.

Conformément à la présente invention, le dispositif de l'invention présente les caractéristiques suivantes.

Le dispositif est caractérisé en ce que le bâti présente à l'arrière sur toute sa longueur un espace dans lequel sont disposées des bobines de fil qui alimentent un dispositif de redressage approvisionnant des moyens de mesure, de coupe montés sur le bâti et lesdits moyens de façonnage et en ce que le moyen de déchargement des pièces en fil façonnées est monté sur des roues et qu'il est susceptible de se déplacer perpendiculairement à l'axe longitudinal et en dessous du bâti, les jambes de support du bâti étant munies de roues par lesquelles il se déplace sur le sol suivant deux axes perpendiculaires.

D'autres caractéristiques et avantages de l'invention seront mieux compris à la lecture de la description qui va suivre d'un mode de réalisation et en se référant aux dessins annexés, sur lesquels :
la figure 1 est une vue en plan d'un mode de réalisation du dispositif de production et d'évacuation de pièces suivant l'invention ;
la figure 2 est une vue en élévation du dispositif de production et d'évacuation de pièces représenté à la figure 1 ;
la figure 3 est une vue en coupe du dispositif suivant la ligne III-III de la figure 2 ;
la figure 4 est une vue en plan du dispositif au cours d'une première phase de façonnage d'une pièce ;
la figure 5 est une vue en plan du dispositif au cours d'une deuxième phase de façonnage d'une pièce ;
la figure 6 est une vue en plan du dispositif au cours d'une phase d'évacuation d'une pièce terminée,
la figure 7 est une vue d'une installation comportant plusieurs dispositifs suivant l'invention,
la figure 8 est une vue en élévation latérale et en coupe partielle de l'un des moyens centraux de façonnage avec étau de la pièce,
la figure 9 est une vue en plan de détail montrant les organes de façonnage du moyen représenté à la figure 8,
la figure 10 est une vue en élévation latérale d'un autre moyen de façonnage de la pièce situé aux extrémités du dispositif, et
la figure 11 est une vue en plan montrant les organes de façonnage du moyen représenté à la figure 10.

Aux figures 1, 2 et 3 on a représenté un mode de réalisation d'un dispositif de production et d'évacuation de pièces en fil comprenant un bâti 1 présentant des jambes de support 2 munies de roues 3 permettant le déplacement du bâti sur le sol, ledit bâti présentant à l'arrière un espace 4 délimité à sa partie inférieure par un ensemble de profilés 5 et latéralement par deux ensembles de profilés 6, 6a, la partie supérieure dudit espace étant ouverte.

A l'avant du bâti 1 est fixée à la partie supérieure de l'ensemble des profilés 6 une poutre 7.

Entre les jambes 2 du bâti 1 et en dessous de celui-ci est disposé un plateau 8 reposant sur le sol au moyen d'une série de roues 9 afin de permettre son déplacement sous le bâti 1 suivant une direction perpendiculaire à son axe longitudinal, ledit plateau étant destiné à assurer l'évacuation des pièces terminées.

Suivant un autre mode de réalisation non représenté, il est également possible d'utiliser un autre moyen d'évacuation des pièces terminées notamment un tapis sans fin monté sur des rouleaux entraînés en rotation.

Dans l'espace 4 du bâti sont montées de façon connue des bobines 10 de fil qui reposent sur l'ensemble de profilés 5 et permettent l'alimentation en fil 11 d'un dispositif de dressage de fil 12 (voir FR-A-2 522 997). A la suite du dispositif de dressage 12 est monté sur la poutre 7 un moyen de coupe et de mise à longueur 13 qui délivre des barres 14 d'une longueur déterminée qui alimentent des moyens de façonnage 15, 15a et 16, 16a montés sur la poutre 7 et qui seront décrits plus en détail ultérieurement.

Au cours d'une première phase du façonnage, la barre 14 (figure 4) qui est maintenue serrée entre les moyens de façonnage 15, 15a dans la partie centrale de la poutre 7 est soumise à ses extrémités à l'action des moyens de façonnage 16, 16a qui exécutent des crochets 17, 17a aux extrémités de la barre.

Ensuite les moyens de façonnage 16, 16a occupent une position d'éclipsage permettant le libre passage des deux extrémités de la barre 14 pour le façonnage de celle-ci avec les moyens 15, 15a suivant une autre phase d'usinage (figure 5) au cours de laquelle la barre 14 est repliée de chaque côté suivant un angle de 90°.

La barre 14 étant façonnée de façon définitive, elle est éjectée par un moyen connu non représenté au dessin sur le plateau 8 qui est disposé devant les moyens de façonnage 15, 15a et 16, 16a. Ensuite le plateau mobile 8 se déplace pour assurer le déchargement des pièces 18, 19 de chaque côté du dispositif comme représenté à la figure 7.

Par ailleurs le bâti 1 du dispositif de façonnage peut être déplacé latéralement pour occuper des positions 1a, 1b et assurer la production et la livraison en différents points de l'aire de travail, de séries de barres façonnées groupées suivant les besoins d'un ensemble.

Au lieu d'une alimentation par bobines de fil et dispositif de dressage comme décrit ci-dessus on peut utiliser également un système d'alimentation en barres rectilignes déjà redressées. On peut assurer la continuité du produit à partir de barres dressées et en procédant par soudure.

Aux figures 8 et 9 on a représenté plus en détail l'un des moyens de façonnage 15, 15a de la barre 14 qui est disposé dans la partie centrale de la poutre 7 munie d'un chemin de roulement délimité entre l'une de ses faces et un rail 20 sur lequel se déplace un galet 21 monté rotatif à l'extrémité d'une tige 22 solidaire d'un chariot 23 guidé sur la face avant par un coulisseau 23a se déplaçant sur une barre longitudinale 24 fixée sur la poutre 7.

Sur le chariot 23 est montée coulissante une barre 37 dont l'une des extrémités est fixée au moyen de vis 28 sur un arbre 25 et dont l'autre extrémité est solidaire d'un coulisseau 40 sur lequel est articulée à l'une de ses extrémités une bielle 32 montée pivotante autour d'un axe 39 sur le chariot 23. A son autre extrémité la bielle 32 est articulée en 31 sur la tige de commande d'un vérin 30 articulé en 29 sur la partie inférieure de l'arbre 25. A la partie supérieure de l'arbre 25 est monté en rotation libre un galet de serrage 26 susceptible de venir serrer la barre 14 contre un mors 27 solidaire du chariot 23.

Sur l'arbre 25 est monté rotatif un bras 33 muni d'un axe 34 sur lequel est monté en rotation libre un galet 35 de façonnage, ledit bras 33 étant entraîné en rotation par un vérin rotatif 36.

Lorsque la barre 14 est en appui contre le mors 27, on actionne le vérin 30 qui par l'intermédiaire de la bielle 32 et de la tige 37 provoque le déplacement du galet 26 qui vient serrer la barre 14 contre le mors 27. La barre 14 étant maintenue serrée, on actionne le vérin rotatif 36 qui entraîne en rotation le bras 33 et le galet 35, ce dernier agissant sur la barre 14 pour replier cette dernière d'un angle de 90° autour du galet 36.

Aux figures 10 et 11, on a représenté plus en détail l'un des moyens de façonnage 16, 16a de la barre 14 qui est disposé à l'extrémité de la poutre 7 qui porte le rail 20 sur lequel se déplace un galet 41 monté rotatif à l'extrémité d'une tige 42 solidaire d'un chariot 43 guidé sur la face avant par un coulisseau 43a se déplaçant sur la barre longitudinale 24 fixée sur la poutre 7.

Sur un bras 44 solidaire du chariot 43 est monté rotatif autour d'un axe 45 un levier 46 qui porte à l'une de ses extrémités un arbre 47 sur lequel est monté en rotation libre un galet 48 et sur lequel est monté rotatif un bras 49 portant à son extrémité libre un axe 50 sur lequel est monté rotatif un galet de façonnage 51. Le bras 49 est entraîné en rotation par un vérin rotatif 52.

Par ailleurs le levier 46 est actionné par un vérin 53 fixé par des bras de support de guidage 54 sur le chariot 43 ledit vérin étant relié au levier 46 par sa tige coulissante 55.

Les organes étant dans la position représentée en trait plein à la figure 10, on actionne le vérin rotatif 52 qui entraîne le bras 49 et le galet 51, ce dernier agissant sur la barre 14 pour replier cette dernière autour du galet 48 ainsi qu'il est représenté à la figure 4. Ensuite on actionne le vérin 53 afin de faire pivoter le levier 46 autour de l'axe 45 et d'amener le galet 48 en position escamotée pour permettre le passage de la barre 14 et son façonnage par le moyen de façonnage central 15, 15a. Au-dessus des moyens de façonnage est montée pivotante autour d'un axe 57 une cornière 56 (figure 8) à l'avant de la poutre et reliée à un organe de commande 58, ladite cornière 56 recevant les barres 14 et alimentant les moyens de façonnage.

## Revendications

1. Dispositif de production et d'évacuation de pièces en fil façonnés du type qui comprend un bâti (1) qui est alimenté en barres (14) qui sont soumises à des moyens de façonnage (15, 15a, 16, 16a) montés sur ledit bâti qui repose sur le sol par des jambes de support (2) délimitant sous ledit bâti un espace pour le passage d'un moyen d'évacuation (8) sur lequel sont déchargées pour leur évacuation les pièces en fil après façonnage, ledit bâti (1) comportant à l'avant une poutre (7) sur laquelle est montée coulissante longitudinalement au moins une paire de chariots (23, 43) comportant des moyens de façonnage du fil, caractérisé en ce que le bâti (1) présente à l'arrière sur toute sa longueur un espace (4) dans lequel sont disposées des bobines de fil (10) qui alimentent un dispositif de redressage (12) approvisionnant des moyens de mesure, de coupe (13) montés sur le bâti et lesdits moyens de façonnage (15, 15a, 16, 16a) et en ce que le moyen (8) de déchargement des pièces en fil façonnées est monté sur des roues (9) et qu'il est susceptible de se déplacer perpendiculairement à l'axe longitudinal et en dessous du bâti (1), les jambes de support (2) du bâti étant munies de roues (3) par lesquelles il se déplace sur le sol suivant deux axes perpendiculaires.

2. Dispositif suivant la revendication 1, caractérisé en ce que sur la poutre avant (7) du bâti (1) est montée coulissante dans sa partie centrale une paire de moyens de façonnage de pièces comprenant chacun un chariot (23) muni d'un mors d'étau (27) contre lequel est maintenu serré le fil (14) sous l'action d'un galet de serrage (26) monté en rotation libre sur un organe de support (25) basculant sous l'action d'un vérin (39), ledit organe de support (25) étant muni d'un bras (33) pivotant autour de l'axe du galet de serrage (26) et entraîné par un organe moteur (36), ledit bras portant à son extrémité un galet (35) de façonnage agissant en coopération avec le galet (26) de serrage sur le fil.

3. Dispositif suivant la revendication 2, caractérisé en ce que de part et d'autre de la paire de moyens de façonnage (15, 15a) disposée dans la partie centrale du bâti (1) est montée coulissante sur la poutre (7) avant du bâti une paire de moyens de façonnage de pièces comprenant chacun un chariot (43) sur lequel est monté pivotant de façon éclipsable par rapport au fil un organe de support (47) sur lequel est monté en rotation libre un galet (48) de maintien, ledit organe de support (47) étant muni d'un bras pivotant (49) autour de l'axe du galet de maintien et entraîné par un organe moteur (52), ledit bras (49) portant à son extrémité libre un galet (51) de façonnage agissant en coopération avec le galet de maintien sur le fil.

4. Dispositif suivant la revendication 1, caractérisé en ce que au-dessus des moyens de façonnage est monté pivotant un organe d'alimentation en barre (14) de fil qui est constitué d'une cornière (56) montée pivotante à l'avant de la poutre et reliée à un moyen de commande (58).

## Claims

1. Device for producing and removing shaped wire material pieces of the type comprising a frame (1) supplied with bars (14) which are subjected to the action of shaping means (15, 15a, 16, 16a) mounted on said frame which rests on the ground via support legs (2) defining under said frame a space for the passage of a removing means (8) to receive and discharge shaped material workpieces, said frame (1) comprising at its front a beam (7) on which is mounted at least a pair of carriages (23, 43) for sliding longitudinally, which pair comprises wire shaping means, characterized in that the frame (1) is provided at the back over its whole length with a space (4) in which are located reels of wire (10) which feed wire to a wire-straightening device (12) supplying cutting and length-measuring means (13) mounted on said frame and on said shaping means (15, 15a, 16, 16a), and in that the removing means (8) of the shaped material workpieces is mounted on wheels (9) and in that it can move under the frame (1) in a direction perpendicular to its longitudinal axis, the support legs (2) of the frame being equipped with wheels (3) permitting to wheel the frame on the ground according to two perpendicular axes.

2. Device according to claim 1, characterized in that a pair of workpieces-shaping members is mounted for sliding along the center part of the front beam (7) of the frame (1), each of said members comprising a carriage (23) including a vice jaw (27) against which is pressed the workpiece (14) under the action of a tightening pulley (26) mounted for free rotation on a support member (25) pivoting under the action of a jack (39), said support member (25) being provided with an arm (33) pivoting about the axis of the tightening pulley (26) and being driven in rotation by a driving member (36), said arm carrying at its end a shaping roller (35) acting in cooperation with the tightening pulley (26) on the wire.

3. Device according to claim 2, characterized in that on either side of said pair of shaping members (15, 15a) placed in the central part of the frame (1) a pair of shaping members is mounted for sliding on the front beam (7) of the frame, each pair of shaping members comprising a carriage (43) on which a support member (47)is pivotally mounted in retractable manner with respect to the workpiece, said support member (47) being provided with an arm (49) pivotable about the axis of the holding roller and driven by a driving member (52), said arm (49) carrying at its other end a shaping roller (51) acting in cooperation with the holding roller to shape the workpiece.

4. Device according to claim 1, characterized in that above the shaping means, a member supplying workpieces in bar (14) is pivotably mounted and is constituted by an angle-piece (56) mounted for pivoting at the front of the beam and is connected with a drive member (58).

## Patentansprüche

1. Vorrichtung zur Herstellung und zun Abtransport konfektionierter Drahtstücke, von dem Typ, der ein Gestell (1) umfaüt, den Stangen (14) zugeführt werden, die Bearbeitungsmitteln (15, 15a, 16, 16a) unterworfen werden, die auf dem Gestell montiert sind, welches mittels Stützfüßen (2) auf dem Boden ruht, wodurch unter dem Gestell ein Raum für den Durchgang eines Abtransportmittels (8) freibleibt, auf den die Drahtteile nach ihrer Bearbeitung abgeladen werden, wobei das Gestell (1) an seiner Vorderseite einen Träger (7) aufweist, auf dem, in Längsrichtung verschieblich, mindestens ein Paar Schlitten (23, 43), die Bearbeitungsmittel für den Draht aufweisen, befestigt sind, dadurch gekennzeichnet, daß das Gestell (1) an seiner Rückseite über seine gesamte Länge einen Raum (4) aufweist, in den Drahtspulen (10) vorgesehen sind, die eine auf den Gestell montierte Richtvorrichtung (12), die mit Meßeinrichtungen und Schneideeinrichtungen (13) versehen ist, sowie die Bearbeitungsmittel (15, 15a, 16, 16a) versorgt, und daß das Mittel (8) zum Abtransport der konfektionierten Drähte auf Rädern (9) läuft, daß es sich rechtwinkelig zur Längsachse und unterhalb des Gestelles (1) bewegen kann und daß die Tragstützen (2) des Gestells mit Rädern (3) ausgestattet sind, mit denen es sich an Boden entlang zweier aufeinander senkrecht stehender Achsen fortbewegen kann.

2. Vorrichtung nach Anspruch 1, dadurch gekennzeichnet, daß der vordere Träger (7) des Gestelles (1) auf seinem zentralen Teil verschieblich ein Paar Bearbeitungsmitteln tragt, die jedes einen Schlitten (23), versehen mit einer Schraubstockbacke (27), gegen die der Draht (14) durch eine Preßrolle (26), die frei drehbar auf einen Tragorgan (25) montiert ist, gedrückt wird, wobei das Tragorgan unter der Wirkung einer Schraubwinde (39) steht und mit einem Arm (33) versehen ist, der um die Achse der Preßrolle (26) schwenkbar ist und durch ein Antriebsorgan (36) bewegt wird, wobei der Arm an seinem Ende eine Arbeitsrolle (35) trägt, die mit der Preßrolle (26) geneinsam auf den Draht wirkt.

3. Vorrichtung nach Anspruch 2, dadurch gekennzeichnet, daß beiderseits des Paares der Bearbeitungsmittel (15, 15a), die an zentralem Teil des Gestells (1) vorgesehen sind, verschieblich am vorderen Träger (7) des Gestelles ein Paar Bearbeitungsmittel angebracht sind, bestehend aus einem Schlitten (43), auf dem so verschwenkbar, daß es den Draht freigibt, ein Stützorgan (47) befestigt ist, auf dem frei rotierbar eine Halterolle (48) angeordnet ist, wobei das Stützorgan (47) mit einem Arm (49) ausgerüstet ist, der um die Achse der Halterolle schwenkbar und durch ein Antriebsorgan (52) betätigbar ist, wobei der Arm (49) an seinem freien Ende eine Arbeitsrolle (51) trägt, die in Zusammenarbeit mit der Halterolle auf den Draht wirkt.

4. Vorrichtung nach Anspruch 1, dadurch gekennzeichnet, daß über den Bearbeitungsmitteln ein verschenkbares Zufuhrorgan für die Drahtstange (14) befestigt ist, welches aus einen Winkel (56), der verschwenkbar vor dem Träger montiert und mit einer Betätigungseinrichtung (58) verbunden ist, besteht.
